# DEMANDE DE BREVET EUROPEEN

(11) **EP 2 441 902 A1**
(43) Date de publication de la demande: **18.04.2012**
(21) Numéro de dépôt: 11185352.9
(22) Date de dépôt: 17.10.2011
(51) Int. Cl.: E04H 4/06

(54) **Fond mobile pour piscine**

(30) Priorité: 15.10.2010 FR 1058435; 15.10.2010 FR 1058437
(71) Demandeur: Bernard, Philippe, 83320 Carqueiranne (FR)
(72) Inventeur: Bernard, Philippe, 83320 Carqueiranne (FR)
(74) Mandataire: Novagraaf Technologies

(57) **Abrégé**

Dispositif de fond mobile (1) d'une piscine comprenant un fond fixe (2) et des murs latéraux dressés (3), ce dispositif comportant un sol mobile (4) et des moyens de traction (5) dudit sol mobile (4), lesdits moyens de traction (5) comprenant des câbles (7) et des entraineurs (6) pour entrainer les câbles dans un sens ou en sens inverse, chacun des câbles (7) présentant une première extrémité (9) reliée audit sol mobile (4) et une seconde extrémité (10) reliée à la piscine; le dispositif comprenant, pour chaque câble (7), au moins un dit entraineur (6), un dit entraineur (6) entrainant au maximum un dit câble (7), et en ce que les entraineurs (6) sont fixés soit à la piscine, soit au sol mobile (4), les moyens de traction (5) étant alors agencés de telle sorte que les longueurs des câbles (7) entre les entraineurs (6) et respectivement le sol mobile (4) et la piscine soient sensiblement égales entre elles.

## Description

### DOMAINE TECHNIQUE DE L'INVENTION

Le domaine technique de l'invention est celui des bâtiments ou constructions similaires destinés à un emploi particulier tels que des piscines ou pataugeoires, et a plus particulièrement pour objet un dispositif de fond mobile d'une telle construction.

### ETAT DE LA TECHNIQUE ANTERIEURE

Dans le domaine, on connaît déjà plusieurs dispositifs, notamment celui qui permet la mise en place d'un moyen de portance d'un fond de piscine ou pataugeoire où sont prévus des moyens de levage par câbles, ou des bras articulés situés à un niveau inférieur au fond de la piscine et aptes d'une part, à supporter ce fond, et d'autre part, à le translater verticalement.

La demande de brevet d'invention EP1174569 A1 en est un exemple.

Des tels dispositifs ont notamment comme inconvénients :
- de nécessiter un coût d'entretien élevé ;
- dans le cas d'une solution utilisant des câbles, de ne pas permettre un fonctionnement uniforme du fait notamment des renvois des câbles et à la longueur et l'allongement desdits câbles ;
- De nécessiter des moteurs de forte puissance ainsi que la présence d'un local technique important à proximité.

Par ailleurs, le document EP2103761 A1 décrit un dispositif de fond mobile d'une piscine comprenant un fond fixe et des murs latéraux dressés, ce dispositif comportant :
- un sol mobile ; et
- des moyens de traction dudit sol mobile, lesdits moyens de traction comprenant des câbles et des entraineurs pour entrainer les câbles dans un sens ou en sens inverse, chacun des câbles présentant une première extrémité reliée audit sol mobile et une seconde extrémité reliée à la piscine.

Néanmoins, de tels dispositifs présentent notamment les inconvénients de nécessiter des moteurs de forte puissance et très consommateurs d'énergie.

### EXPOSE DE L'INVENTION

Le dispositif ci-après vise à remédier à tout ou partie des inconvénients précités et/ou notamment à réaliser de manière simple, fiable et économique un fond mobile de piscine ou pataugeoire.

Ledit fond mobile de piscine se caractérise en ce qu'il comprend, pour chaque câble, au moins un dit entraineur, un dit entraineur entrainant au maximum un dit câble, et en ce que les entraineurs sont fixés soit à la piscine, soit au sol mobile, les moyens de traction étant alors agencés de telle sorte que les longueurs des câbles entre les entraineurs et respectivement le sol mobile et la piscine soient sensiblement égales entre elles.

Est entendu comme étant :
- un renvoi de câble, tout organe de transmission de mouvement changeant la direction du câble ;
- un entraineur, un moyen d'entrainement d'un câble, motorisé ou non.

En outre, un tel agencement des moyens de traction assure une répartition des forces sensiblement égales entre les entraineurs. Ceci permet notamment de pouvoir réduire les forces utiles de traction des entraineurs, lesquels peuvent alors présenter une puissance plus faible et consommer moins d'énergie.

De ce fait, sont résolus les problèmes d'allongement des câbles et fonctionnement uniforme du dispositif.

Une alternative pour résoudre ce même problème technique concerne un dispositif, lequel est caractérisé en ce qu'il comprend :
- pour chaque câble, au moins un dit entraineur, un dit entraineur entrainant au maximum un dit câble, et
- des moyens de rattrapage de longueur, de sorte que les longueurs respectives des câbles entre les renvois de câbles, fixés soit à la piscine, soit au sol mobile, et respectivement le sol mobile et la piscine soient sensiblement égales entre elles.

En effet, ces dits moyens de rattrapage de longueur assurent également une répartition des forces sensiblement égales entre les entraineurs. Ceci permet notamment, comme précité, de pouvoir réduire les forces utiles de traction des entraineurs, lesquels peuvent alors présenter une puissance plus faible et consommer moins d'énergie. Ceci est particulièrement avantageux lorsque le sol mobile est rigide et non articulé, ledit sol mobile étant maintenu horizontal.

Avantageusement, pour l'une et/ou l'autre de ces alternatives, le fond mobile comprend, pour chaque câble, au maximum un renvoi de câble.

La limitation du nombre de renvois de câbles à un élément par câble permet de limiter la longueur des câbles.

Par ailleurs, les alternatives citées ne sont pas indissociables l'une de l'autre et peuvent être complémentaires

D'autres part, plusieurs options de réalisation sont possibles pour permettre de mouvoir le sol mobile par rapport à la piscine selon que les moyens de traction appliquent une force de traction au sol mobile vers le haut ou vers le bas.

Ainsi, selon une première option de réalisation, les moyens de traction sont aptes à créer un effort dont une composante principale est dirigée vers le haut.

Dans ce cas, et selon une autre caractéristique, chacun des entraineurs est fixé à la piscine. Avantageusement, chacun de ces dits entraineurs entraine le câble par la seconde extrémité de sorte à former une réserve de câble. L'entraineur entraine en rotation un seul arbre, lequel est fixé à ladite seconde extrémité de câble, la réserve de câble étant formée par la partie de câble enroulée autour de l'arbre.

Chacune des premières extrémités des câbles étant quant à elle avantageusement reliée au sol mobile par une fixation située en périphérie du sol mobile, ceci permet d'une part, d'améliorer la stabilité du sol mobile lors de son déplacement et, d'autre part, d'améliorer l'efficacité de l'action de l'entraineur.

Selon une caractéristique préférée, en particulier lorsque les moyens de traction sont aptes à créer un effort dont une composante principale est dirigée vers le haut :
- les murs latéraux se raccordent, à une extrémité supérieure, extérieurement à une surface supérieure, aussi appelée « plage », sensiblement horizontale ; et
- chacun des entraineurs est situé sensiblement de niveau avec, ou immédiatement près, de cette surface supérieure de la piscine, i.e. de cette plage.

L'entraineur, sensiblement de niveau avec ou immédiatement près de cette plage de la piscine, est alors apte à enrouler et dérouler le câble. De ce fait, la disposition de multiples moyens de traction en périphérie de la piscine permet, par l'action des entraineurs, de créer des forces de traction sur les câbles et ainsi de monter le sol mobile. A l'inverse, lorsque les entraineurs inversent cet effort de traction, cela permet la descente du sol mobile.

Par ailleurs, lors d'une modification d'état du sol mobile et plus précisément d'un état statique, c'est-à-dire immobile, à un état dans lequel il est mis en mouvement, c'est-à-dire mobile, l'entraineur, qu'il soit motorisé ou manuel, doit vaincre un effort d'inertie au démarrage dû au poids du sol mobile. Afin de limiter cet effort, le sol mobile peut comprendre des moyens de flottaison permettant de soulager en partie l'effet du poids dudit sol mobile et ainsi de vaincre cette inertie de démarrage. Dans le cas d'un entraineur motorisé, cela permet d'utiliser des moteurs basses tensions compatibles avec un approvisionnement d'énergie solaire, et, dans le cas d'un entraineur manuel, de soulager l'effort à fournir, par exemple dans la mise en rotation d'une manivelle.

De plus, le renvoi de câble est dans cette variante préférentiellement une poulie située sur le rebord de la piscine. En effet, ce renvoi de câble est apte à changer la direction du câble entre le sol mobile, en particulier à sa périphérie, et la piscine, en particulier l'entraineur, où sont fixées respectivement les première et secondes extrémité dudit câble. De cette manière, l'angle formé par le rebord de la piscine n'altère en rien l'efficacité de l'entraineur.

Selon une deuxième option de réalisation, le sol mobile est apte à flotter dans un état libre, et les moyens de traction dudit sol mobile sont, dans un état sollicité dudit sol mobile par ces moyens de traction, aptes à exercer un effort F_{T} sur le sol mobile avec une composante principale F_{TX} dirigée vers le fond fixe.

De cette manière le sol mobile est apte à flotter sur l'eau si aucun effort de traction n'est exercé sur lui. En outre, dans le cas où un effort de traction est exercé, le sol mobile est apte à se placer dans une position d'équilibre, en dessous du niveau de flottaison à l'état libre, position d'équilibre définie alors comme un état de flottaison à l'état sollicité. La poussée d'Archimède et le poids étant des constantes à un même système, seule la variation de l'effort de traction est apte à placer le sol mobile dans cet état sollicité.

En d'autre termes, par l'action de l'entraineur sur le câble, celui-ci est apte à créer une tension sur ce dernier exerçant un effort de traction sur le sol mobile, effort dirigé vers le bas, qui aura pour conséquence de descendre le sol mobile et de le placer dans l'état de flottaison sollicité. C'est le relâchement de la tension sur le câble qui permettra la remontée du sol mobile. L'action de l'entraineur est donc de faire varier la longueur de câble permettant de modifier la profondeur du sol mobile.

Selon une caractéristique particulière, ledit sol mobile comporte un plateau et des moyens de flottaison. Les moyens de flottaison sont notamment choisis en fonction de la taille de la piscine, du revêtement du plateau supérieur, et du volume de gaz nécessaire à sa flottaison.

Selon une spécificité technique avantageuse de cette deuxième option, i.e. lorsqu'un effort de traction sur le sol mobile est dirigé vers le bas, chacun des entraineurs est fixé au plateau et entraine le câble par la première extrémité de sorte à former une réserve de câble. L'action de l'entraineur est donc de faire varier la longueur de câble permettant de modifier la profondeur dudit sol mobile.

Selon un autre aspect de cette même option, chacune des secondes extrémités de câbles est reliée à la piscine par une fixation située sur un des murs dressés. Avantageusement, le sol mobile présentant verticalement au moins une épaisseur, chacune des fixations reliant les secondes extrémités des câbles à la piscine est située à une distance maximale du fond fixe égale à l'épaisseur la plus importante du sol mobile.

Avantageusement, dans le cas où les moyens de traction sont aptes à exercer un effort F_{T} sur le sol mobile avec une composante principale F_{TX} dirigée vers ledit fond fixe, chacun des renvois de câble :
- est apte à servir de point d'application de l'effort F_{T} dont la composante principale F_{TX} est dirigée vers ledit fond fixe ; et/ou
- est disposé en périphérie dudit sol mobile.

De plus, le renvoi de câble est dans cette deuxième option préférentiellement une poulie située sur le rebord du plateau. En effet, ce renvoi de câble est apte à changer la direction du câble entre le sol mobile, en particulier à sa périphérie, et la piscine, en particulier l'entraineur, où sont fixées respectivement les premières et secondes extrémités dudit câble. De cette manière, l'angle formé par le rebord du plateau n'altère en rien l'efficacité de l'entraineur.

Quels soient les efforts appliqués au sol mobile, le dispositif de fond mobile comprend avantageusement :
- des moyens de guidage et de stabilisation du sol mobile vis-à-vis des murs latéraux, ces moyens de guidage étant situés en périphérie dudit sol mobile ; et/ou
- des moyens de blocage du sol mobile vis-à-vis des murs latéraux.

Ceci permet de guider la montée et la descente du sol mobile et d'en assurer le blocage à la profondeur choisie. Ces moyens de guidage peuvent être des roulettes disposées entre les murs dressés latéralement et le sol mobile. Les moyens de blocage peuvent être des vérins situés en périphérie du sol mobile et venant en contact avec lesdits murs latéraux dressés verrouillant ainsi le sol mobile à une certaine profondeur.

Par ailleurs, l'invention concerne aussi une piscine caractérisée en ce qu'elle comprend un dispositif de fond mobile tel que présenté.

De manière à assurer la sécurité du dispositif ledit sol mobile pourra être apte à supporter en flottaison une surcharge de 150 Kg/m², et ce quel que soit l'effort appliqué au sol mobile par les moyens de traction.

Les éléments techniques cités dans la présente description sont des éléments techniques dont l'entretien est particulièrement aisé ce qui permet ainsi de se dispenser de tout local technique à proximité.

De plus, le volume réduit dudit dispositif de fond mobile permet de le mettre en oeuvre sur de nouvelles piscines mais aussi sur des piscines déjà existantes sans nécessiter de modification notable de l'espace extérieur. Peu importe également la forme de la piscine.

La multiplicité des moyens de traction permet en outre de limiter l'effort apporté par l'entraineur, donc de répondre au problème environnemental: l'utilisation de moteurs basses tensions peut être envisagée d'où une possibilité d'utiliser une source d'énergie solaire.

Dans un tel cas le dispositif comprend des panneaux photovoltaïques de sorte à alimenter chacun des entraineurs en énergie solaire, ces derniers comportant avantageusement des moteurs 12V.

### BREVE DESCRIPTION DES FIGURES

D'autres caractéristiques, détails et avantages de l'invention ressortiront à la lecture de la description qui suit, en référence aux figures annexées, où :
- la figure 1 montre un schéma en coupe d'un dispositif de fond mobile d'une piscine selon un premier mode particulier de réalisation ;
- la figure 2 montre un schéma d'un dispositif de fond mobile d'une piscine selon ce même premier mode particulier de réalisation, en vue de dessus.
- la figure 3 montre un schéma d'un dispositif de fond mobile pour piscine selon un deuxième mode particulier de réalisation ;
- la figure 4 montre un autre schéma détaillé d'un dispositif de fond mobile pour piscine selon ce même deuxième mode particulier de réalisation.

Pour plus de clarté, les éléments identiques ou similaires des différents modes de réalisation seront repérés par des signes de référence identiques sur l'ensemble des figures. Leur description ne sera pas systématiquement répétée d'un mode de réalisation à l'autre.

### DESCRIPTION DETAILLEE D'UN MODE DE REALISATION

La figure 1 montre un schéma d'un dispositif de fond mobile 1 d'une piscine selon un mode de réalisation de l'invention. En effet, la piscine représentée comporte un fond fixe 2 et des murs dressés latéralement 3. Ainsi le dispositif de fond mobile 1 comporte un sol mobile 4 apte à être guidé verticalement en montée comme en descente par l'intermédiaire de moyens de guidage 11. Est entendu que la verticale est définie comme un axe de référence sensiblement perpendiculaire au sol mobile 4.

Les moyens de guidage 11 sont ici des roulettes fixées latéralement au sol mobile 4, c'est-à-dire entre le sol mobile 4 et les murs latéraux dressés 3.

Le sol mobile 4 est maintenu par l'intermédiaire de moyens de traction 5. Chaque moyen de traction 5 comprend un entraineur 6 et un câble 7 dont une première extrémité 9 est fixée au sol mobile 4 et dont une seconde extrémité 10 est fixée à la piscine.

Dans l'exemple ici illustré (figures 1 et 2), la piscine décrite est équipée de six moyens de traction et présente une profondeur utile de 1500mm. Les six moyens de traction sont répartis de chaque côtés de la piscine sur sa longueur et espacés de manière sensiblement régulière favorisant la répartition des forces pour chaque câble.

D'autre part, chacun des six entraineurs 6 est apte à entrainer un unique câble 7, chacun des entraineurs 6 étant fixé à la piscine et entrainant le câble 7 par la seconde extrémité 10 de sorte à former une réserve de câble 7.

Les murs latéraux 3 se raccordent, à une extrémité supérieure 3', extérieurement à une surface supérieure 12 sensiblement horizontale et chacun des entraineurs 6 est situé sensiblement de niveau avec cette surface supérieure 12 de la piscine.

Par ailleurs, une poulie, unique renvoi de câble 8 disposé dans chacun des moyens de traction, est située en bordure supérieure de la piscine, plus précisément à l'extrémité supérieure 3' des murs latéraux 3, ceci afin que le câble 7 de chaque entraineur 6 soit le plus verticale possible au niveau de sa première extrémité 9 et, par conséquent, d'améliorer l'efficacité de l'entraineur.

En outre, les moyens de traction 5 sont ici agencés de telle sorte que les longueurs des câbles entre les entraineurs 6 et le sol mobile 4 soient sensiblement égales entre elles. En effet, les moyens de traction 5 sont disposés de sorte à ce que les câbles conservent une distance égale entre les entraineurs 6 et le sol mobile 4, et ce même si un moyen de traction comprend une réserve de câble plus importante qu'un autre.

Dans le cas où des variations sensibles de longueurs de câbles 7 sont présentes, par exemple par dilatation, le dispositif de fond mobile 1 peut comporter en complément ou non de l'agencement des moyens de traction 5, des moyens de rattrapage de longueur de sorte que les longueurs respectives des câbles 7 entre les renvois de câbles 8, fixés à la piscine, et le sol mobile 4, relié aux moyens de traction par les premières extrémités 9 des câbles 7, soient sensiblement égales entre elles.

Dans ce cas les moyens de rattrapage de longueur (non illustrés sur les figures) comportent au moins un ensemble capteur(s)-codeur(s), chacun desdits ensembles étant associé à un moyen de traction 5 et relié à un même automate de gestion..

Lorsque l'entraineur est en marche, le codeur transmet des informations à l'automate de gestion, lesdites informations étant mesurées par le capteur, qui détermine alors la position du sol mobile 4.

Lesdites informations sont, par exemple, une vitesse de rotation de l'entraineur et un nombre d'impulsions par unité de temps indiquant une durée. L'automate de gestion a en conséquence la parfaite connaissance de la localisation où se trouve le sol mobile 4 par rapport au fond fixe 2. Pour ce faire, il est nécessaire, lors du premier réglage, de programmer les positions extrêmes du sol mobile 4, à savoir :
- une position minimale dans laquelle les longueurs des câbles 7 déroulés sont minimales, i.e. ici lorsque le sol mobile 4 est sensiblement au niveau de la surface supérieure 12 de la piscine, et
- une position maximale dans laquelle les longueurs des câbles 7 déroulés sont maximales, i.e. ici lorsque le sol mobile 4 est sensiblement au niveau du fond fixe 2 de la piscine.

Par exemple, un utilisateur commande au sol mobile 4, par l'intermédiaire de l'automate de gestion, de descendre à sa position maximale, l'automate à qui l'on a programmé un nombre d'impulsions par entraineur 6 nécessaires au déplacement de chaque câble 7, définissant une certaine durée de déroulement, commande alors lesdits entraineurs 6 pour dérouler les câbles 7. Une fois le fond mobile dans sa position maximale, l'automate de gestion stoppe les entraineurs 6.

Lors de la remontée du sol mobile 4, si un câble 7 s'est allongé, un des entraineurs 6 fonctionnera quelques instants plus rapidement que les autres. Ce câble 7 ayant moins de charge, les impulsions supplémentaires induites par l'allongement dudit câble 7 sont enregistrées par l'automate de gestion qui en tiendra compte lors des descentes suivantes, i.e. lors des étapes suivantes de déroulement de câble 7.

Si le phénomène se produit pour l'ensemble des entraineurs 6 en même temps, l'automate de gestion en tiendra compte pour l'immersion suivante du sol mobile dans la piscine mais pour l'ensemble des entraineurs 6, l'allongement des câbles 7 aura été alors totalement corrigé.

Dans ce cas particulier les entraineurs 6 sont des moteurs à basse tension, ceci afin de pouvoir utiliser l'énergie solaire répondant ainsi à la problématique environnementale. Plus généralement, l'intégralité du dispositif de fond mobile 1 est ici alimentée en électricité, précisément 12 volts, de sorte à pouvoir être alimenté de façon intégralement autonome par un ou plusieurs panneaux photovoltaïques.

Le dispositif de fond mobile comporte en outre des électrofreins installés sur les moteurs permettant de stabiliser le sol mobile 4 à l'endroit d'utilisation souhaitée. Lesdits électrofreins sont ainsi aptes à freiner, voir bloquer la montée ou la descente du sol mobile 4. Ce dernier permet en effet un verrouillage de l'entraineur 6 qui bloque la montée ou la descente du sol mobile 4 en dehors des mouvements de montée ou descente. Ledit sol mobile 4 se trouve donc suspendu. Dans le cas où le sol mobile 4 est verrouillé dans sa position la plus haute, des vérins positionnés sur le rebord de la piscine avancent des tiges qui viennent s'insérer dans le sol mobile 4 comprenant des ouvertures prévues à cet effet et bloque définitivement le sol mobile 4 en position haute.

Dans ce cas, l'allongement des câbles 7 ne pourra pas être supérieur à 1% de la profondeur utile de la piscine, soit 15mm d'allongement, dans le temps. Dans le cas où 50% de cet allongement est corrigé par l'automate, les tiges commandées par les vérins sont taillées en pointe de sorte à pouvoir pénétrer dans les ouvertures situées latéralement sur le sol mobile 4 et à pouvoir le verrouiller permettant de palier à un jeu de plus ou moins 12mm. D'autre part la puissance des vérins est assez importante pour forcer la pénétration des tiges dans lesdites ouvertures et ainsi "replacer" le sol mobile 4 en position correcte.

Une opération de maintenance, possible à distance par Internet dans le cas où l'automate de gestion est connecté via ce réseau, permet dans le cas où l'automate a failli à son travail, de retendre les câbles 7 sans descendre le sol mobile 4 : ladite opération de maintenance consistant à enclencher les vérins, mettre en marche des moteurs 6 un par un pour repositionner le plateau 13 et rattraper les courses des câbles 7.

L'utilisation combinée des moyens de blocages 15 que sont les vérins et les tiges ainsi que la portance des câbles 7, permet au sol mobile d'avoir une surcharge d'exploitation de 250 kg/m² hors de l'eau. La poussée d'Archimède permet lorsque le sol mobile 4 est immergé de conserver plus de 150kg/m² de surcharge au mètre carré.

La figure 2 montre un schéma d'un dispositif de fond mobile 1 d'une piscine selon ce même premier mode particulier de réalisation, en vue de dessus pour une piscine de section rectangulaire et dont le sol mobile 4 est adapté à cette forme.

Est particulièrement visible sur cette figure la disposition sensiblement régulière des moyens de traction 5 disposés équitablement le long de la piscine, en particulier sur sa longueur.

La figure 3 montre un schéma d'un dispositif de fond mobile 1, dit « flottant », pour piscine selon un deuxième mode particulier de réalisation. En effet une piscine, construite ici en maçonnerie, comporte plus précisément un fond fixe 2 et des murs latéraux dressés 3. Disposé à la surface de l'eau est positionné un sol mobile 4 comportant un plateau 13 ainsi que des moyens de flottaisons 14 répartis régulièrement en dessous dudit plateau 13 et solidaires entre eux. Ces moyens de flottaison 14 sont ici des flotteurs remplis d'un volume d'air calculé en fonction de paramètres tels que la taille de la piscine et le revêtement du plateau 13 de sorte à assurer une flottaison optimale dudit sol mobile 4. Le revêtement de ce plateau 13 peut être par exemple du carrelage ou du bois.

Les entraineurs 6, ici des moteurs à basse tension, faisant ici partie intégrante du plateau 13 permettent, dans ce mode de réalisation, de venir y fixer les premières extrémités 9 des câbles. De ce fait chaque moteur comporte une réserve de câble et est apte à dérouler et enrouler ledit câble 7 autour d'un axe moteur. Ces motorisations sont alimentées par du courant 12 volts.

Les moyens de traction 5 comprennent chacun un entraineur 6 et un câble 7 dont une première extrémité 9 est fixée au sol mobile 4, plus précisément et de préférence au plateau 13, et dont une seconde extrémité 10 est fixée à la piscine.

En outre, les moyens de traction 5 sont ici agencés de telle sorte que les longueurs des câbles 7 entre les entraineurs 6 et la piscine soient sensiblement égales entre elles. En effet, les moyens de tractions 5 sont disposés de sorte que les câbles 7 conservent une distance égale entre les entraineurs 6 et la piscine, et ce même si un moyen de traction comprend une réserve de câble 7 plus importante qu'un autre.

En outre, un renvoi de câble 8 est disposé entre les première 9 et seconde 10 extrémités, ici en périphérie du plateau 13 de telle manière qu'il soit apte à servir de point d'application P de la force F_{T}. La composante principale F_{TX} est verticale. Elle est orientée vers le bas.

De cette manière la tension des différents câbles des moyens de tractions autour du plateau supérieur exerceront des efforts F_{T} répartis en différents points d'application P du sol mobile dont les composantes principales F_{TX} appliquées en chacun de ces dits points d'application P sont dirigées vers ledit fond fixe 2 et induiront un déplacement par traction du sol mobile 4. De plus, l'effet de la poussée d'Archimède appliquée à l'ensemble du sol mobile 4 induira l'état de flottaison sollicité recherché. Il est alors possible de maintenir le sol mobile 4 à la profondeur désirée en faisant varié uniformément la longueur des câbles.

Des moyens de guidages, non ici illustrés, permettent de réduire les frottements entre le sol mobile 4 et les murs latéraux 3 pouvant être induits par la l'existence d'une composante horizontale F_{TY} des forces appliquées au sol mobile 4.

Dans ce mode de réalisation, les résultats obtenus sont tels que le sol mobile 4 est apte à supporter en flottaison une surcharge de 150kg/m². La structure du sol mobile 4 est réalisée de telle sorte que la poussée d'Archimède soit suffisante pour remonter naturellement le plateau 13 à la surface de l'eau, par exemple par la mise en place de réserve d'air, ici les flotteurs 14.

En sus, des moyens de blocage 11 dudit sol mobile vis-à-vis desdits murs latéraux 3 sont situés en périphérie dudit sol mobile 4. Ici, des vérins sont disposés tels qu'ils sont aptes à venir en contact avec l'un desdits murs dressés 3.

Des crémaillères, non illustrées sur ces figures, peuvent être disposées verticalement sur les murs latéraux 3 de la piscine, à l'aplomb de chaque moteur 6, permettant le guidage du sol mobile 4, ces crémaillères pouvant être à denture droite ou inclinée ou encore le blocage du sol mobile 4 à une profondeur choisie.

De même que le premier mode de réalisation, ce deuxième mode de réalisation peut comporter les mêmes moyens de rattrapage de longueurs des câbles, à la différence prêt que les positions extrêmes du sol mobile 4 sont :
- une position minimale dans laquelle les longueurs des câbles 7 déroulés sont minimales, i.e. ici lorsque le sol mobile 4 est sensiblement au niveau du fond fixe 2 de la piscine ; et
- une position maximale dans laquelle les longueurs des câbles 7 déroulés sont maximales, i.e. ici lorsque le sol mobile 4 est sensiblement au niveau de la surface supérieure 12 de la piscine.

Ces moyens de rattrapage de longueur permettant ici que les longueurs respectives des câbles 7 entre les renvois de câbles 8, fixés au sol mobile 4, et la piscine, reliée aux moyens de traction 5 par les deuxièmes extrémités 9 des câbles 7, soient sensiblement égales entre elles.

La figure 4 montre un autre schéma détaillé d'un dispositif de fond mobile 1 flottant pour piscine selon ce même deuxième mode particulier de réalisation.

De nombreuses modifications peuvent être apportées au mode particulier de réalisation décrit précédemment sans sortir du cadre de l'invention.

Ainsi, les formes générales du sol mobile ou de la piscine peuvent être différentes. En effet, la forme de la piscine est libre et permet ainsi au dispositif tel que décrit de pouvoir s'adapter sur toute forme de piscine, nouvelle ou déjà existante.

En outre, il est possible d'envisager un entraineur apte à être entrainé manuellement prévoyant qui permet l'adaptation d'un dispositif manuel de sécurité en cas d'avarie électrique.

Par ailleurs, plusieurs entraineurs peuvent être associés à un câble, permettant ainsi de prévoir un entraineur principal et un entraineur de secours en cas d'avarie technique.

Enfin, on précise que dans le vocable « câble », on doit comprendre autant un fil métallique ou autre matériaux, qu'une structure comprenant une succession de maillons ou combinaisons d'éléments similaires. Il s'agit a priori d'un moyen relativement fin présentant deux extrémités libres opposées.

## Revendications

1. Dispositif de fond mobile (1) d'une piscine comprenant un fond fixe (2) et des murs latéraux dressés (3), ce dispositif comportant :
- un sol mobile (4) ;
- des moyens de traction (5) dudit sol mobile (4), lesdits moyens de traction (5) comprenant des câbles (7) et des entraineurs (6) pour entrainer les câbles dans un sens ou en sens inverse, chacun des câbles (7) présentant une première extrémité (9) reliée audit sol mobile (4) et une seconde extrémité (10) reliée à la piscine ;
le dispositif étant **caractérisé en ce qu'**il comprend, pour chaque câble (7), au moins un dit entraineur (6), un dit entraineur (6) entrainant au maximum un dit câble (7), et **en ce que** les entraineurs (6) sont fixés soit à la piscine, soit au sol mobile (4), les moyens de traction (5) étant alors agencés de telle sorte que les longueurs des câbles (7) entre les entraineurs (6) et respectivement le sol mobile (4) et la piscine soient sensiblement égales entre elles.

2. Dispositif de fond mobile (1) selon la revendication 1, **caractérisé en ce que** les moyens de traction (5) sont aptes à créer un effort dont une composante principale est dirigée vers le haut.

3. Dispositif de fond mobile selon la revendication 2, caractérisé en ce chacun des entraineurs (6) est fixé à la piscine.

4. Dispositif de fond mobile selon l'une quelconque des revendications 2 ou 3, **caractérisé en ce que** les murs latéraux (3) se raccordent, à une extrémité supérieure (3'), extérieurement à une surface supérieure (12) sensiblement horizontale et **en ce que** chacun des entraineurs (6) est situé sensiblement de niveau avec ou immédiatement près de cette surface supérieure (12) de la piscine.

5. Dispositif de fond mobile selon l'une quelconque des revendications 2 à 4, **caractérisé en ce que** le sol mobile (4) comprend un moyen de flottaison apte à vaincre une inertie de démarrage des entraineurs (6).

6. Dispositif de fond mobile selon la revendication 1, **caractérisé en ce que** le sol mobile (4) est apte à flotter dans un état libre, et **en ce que** les moyens de traction (5) dudit sol mobile (4) sont, dans un état sollicité par ces moyens de traction (5), aptes à exercer un effort F_{T} sur le sol mobile (4) avec une composante principale F_{TX} dirigée vers ledit fond fixe (2).

7. Dispositif de fond mobile selon la revendication 6, **caractérisé en ce que** ledit sol mobile (4) comporte un plateau (13) et des moyens de flottaison (14).

8. Dispositif de fond mobile selon la revendication 7, **caractérisé en ce que** chacun des entraineurs (6) est fixé au plateau (13).

9. Dispositif de fond mobile selon l'une quelconque des revendications 6 à 8, **caractérisé en ce que** chacune des secondes extrémités (10) de câbles (7) est reliée à la piscine par une fixation située sur un des murs dressés (3).

10. Dispositif de fond mobile selon l'une quelconque des revendications 6 à 9, **caractérisé en ce que** le sol mobile (4) présente verticalement au moins une épaisseur (e) et **en ce que** chacune des fixations reliant les secondes extrémités (10) des câbles (7) à la piscine est située à une distance maximale du fond fixe (2) égale à l'épaisseur (e) la plus importante du sol mobile (4).

11. Dispositif de fond mobile selon l'une quelconque des revendications 6 à 10, **caractérisé en ce que** chacun des renvois de câble (8) :
- est apte à servir de point d'application (P) de l'effort F_{T} dont la composante principale F_{TX} est dirigée vers ledit fond fixe (2) ; et
- est disposé en périphérie dudit sol mobile (4).

12. Dispositif de fond mobile selon l'une quelconque des revendications 1 à 11, **caractérisé en ce qu'**il comprend des moyens de guidage (11) et de stabilisation du sol mobile (4) vis-à-vis des murs latéraux (3), ces moyens de guidage (11) étant situés en périphérie dudit sol mobile (4).

13. Dispositif de fond mobile selon l'une quelconque des revendications 1 à 12, **caractérisé en ce qu'**il comprend des moyens de blocage (15) du sol mobile (4) vis-à-vis des murs latéraux (3).

14. Dispositif de fond mobile (1) d'une piscine comprenant un fond fixe (2) et des murs latéraux dressés (3), ce dispositif comportant :
- un sol mobile (4) ;
- des moyens de traction (5) dudit sol mobile (4), lesdits moyens de traction (5) comprenant des câbles (7) et des entraineurs (6) pour entrainer les câbles (7) dans un sens ou en sens inverse, chacun des câbles (7) présentant une première extrémité (9) reliée audit sol mobile et une seconde extrémité (10) reliée à la piscine ;
le dispositif étant **caractérisé en ce qu'**il comprend :
- pour chaque câble (7), au moins un dit entraineur (6), un dit entraineur (6) entrainant au maximum un dit câble (7), et
- des moyens de rattrapage de longueur, de sorte que les longueurs respectives des câbles (7) entre les renvois de câbles (8), fixés soit à la piscine soit au sol mobile (4), et respectivement le sol mobile (4) et la piscine soient sensiblement égales entre elles.

15. Dispositif de fond mobile (1) selon l'une quelconque des revendications 1 à 14, **caractérisé en ce qu'**il comprend, pour chaque câble (7), au maximum un renvoi de câble (8).

16. Piscine **caractérisée en ce qu'**elle comprend un dispositif de fond mobile (1) selon l'une quelconque des revendications précédentes.
